# FASCICULE DE BREVET EUROPEEN

(11) **EP 1 516 393 B1**
(45) Date de publication et mention de la délivrance du brevet: **20.01.2010**
(21) Numéro de dépôt: 03760720.7
(22) Date de dépôt: 11.06.2003
(51) Int. Cl.: H01Q 21/24, H01Q 21/30, H01Q 19/10, H01Q 1/52, H01Q 25/00

(54) **DISPOSITIF RAYONNANT BI-BANDE A DOUBLE POLARISATION**
DOPPELPOLARISATIONS-DOPPELBANDSTRAHLUNGSEINRICHTUNG
DOUBLE POLARIZATION DUAL-BAND RADIATING DEVICE

(30) Priorité: 25.06.2002 FR 0207872; 05.12.2002 FR 0215350
(43) Date de publication de la demande: 23.03.2005
(73) Titulaire: Arialcom, 78130 Coignières (FR)
(72) Inventeur: JELLOUL, Mostafa, F-91370 Verrières-le-Buisson (FR)
(74) Mandataire: Plaçais, Jean Yves
(86) Numéro de dépôt international: PCT/FR2003/001745
(87) Numéro de publication internationale: WO 2004/001902

(56) Documents cités:
- DE-A- 2 310 672
- US-A- 3 740 754
- US-A- 3 789 416
- US-A- 4 218 685
- US-A1- 2001 048 400

## Description

L'invention concerne les antennes et leurs éléments rayonnants utilisables notamment dans les stations de base des réseaux de radiocommunication cellulaires de type GSM ou UMTS par exemple.

Un élément rayonnant à double polarisation peut être formé de deux dipôles rayonnants, chaque dipôle étant constitué par deux brins de conducteurs colinéaires. La longueur de chaque brin est sensiblement égale au quart de la longueur d'onde de travail. Les dipôles sont montés sur une structure permettant leur alimentation et leur positionnement au dessus d'un réflecteur (plan-masse). Ceci permet, par réflexion du rayonnement arrière des dipôles, d'affiner la directivité du diagramme de rayonnement de l'ensemble ainsi formé.

II est connu pour réaliser un dispositif rayonnant fonctionnant dans deux bandes de fréquence et à polarisations orthogonales, de disposer un premier élément rayonnant, formé par quatre dipôles en quadrature opérant sur une première fréquence F1, autour d'un deuxième élément rayonnant formé par deux dipôles croisés en quadrature opérant sur une deuxième fréquence F2, l'ensemble de ces éléments étant disposé au dessus d'un réflecteur.

Selon leur orientation dans l'espace, les dipôles peuvent rayonner ou recevoir des ondes électromagnétiques suivant deux voies de polarisation, par exemple une voie de polarisation horizontale et une voie de polarisation verticale ou encore suivant deux voies de polarisation décalées d'un angle de ± 45°par rapport à l'horizontale ou la verticale.

Cependant le découplage inter-bande dépend fondamentalement de l'orientation relative du deuxième élément rayonnant placé au centre du premier. En particulier les dipôles parallèles des éléments fonctionnant dans les bandes de fréquence F1 et F2 sont insuffisamment découplés dans la bande de fréquence supérieure de fréquence F2 pour laquelle les dipôles périphériques ont une dimension grande par rapport à la longueur d'onde correspondant à la fréquence F2. En effet l'interaction entre les dipôles périphériques fonctionnant à la fréquence F1 et les dipôles croisés fonctionnant à la fréquence F2 est due à la fois au rayonnement direct, les dipôles étant en visibilité directe, mais aussi au rayonnement réfléchi par le réflecteur. En revanche les voies perpendiculaires des deux éléments rayonnants sont bien découplées en vertu de cette orthogonalité géométrique. Mais si cette orthogonalité n'est plus respectée, notamment si les dipôles de l'élément rayonnant central ont des orientations arbitraires par rapport à ceux des dipôles périphériques formant le premier élément rayonnant alors un couplage inter-bande assez fort apparaît entre les différentes voies de transmission ou de réception des deux éléments rayonnants.

Un autre désavantage de cette structure est que le rayonnement de l'élément rayonnant central est perturbé par l'élément rayonnant périphérique. En effet ce rayonnement est partiellement diffracté en particulier par les dipôles de l'élément rayonnant périphérique, de sorte que le diagramme de rayonnement résultant présente dans le meilleur des cas des ondulations et, pour une orientation relative arbitraire des dipôles de l'élément rayonnant central, ce diagramme est dissymétrique par rapport à l'axe principal de rayonnement perpendiculaire au plan des dipôles.

Il reste donc difficile d'obtenir un élément rayonnant bi-bande simple à fabriquer possédant deux voies orthogonales à polarisation linéaire fortement découplées dans une large bande de fréquence. Il est a fortiori difficile de réaliser un réseau directif bipolarisé comportant plusieurs éléments rayonnants de ce genre, et offrant une bonne pureté de polarisation.

Sur un autre plan, il serait souhaitable d'obtenir un élément rayonnant avec deux voies orthogonales de polarisation ayant chacune un diagramme de rayonnement unidirectionnel et dont l'ouverture à mi-puissance dans les plans diagonaux c'est à dire des plans situés à ± 45°des plans principaux E et H de chaque dipôle, soit substantiellement inférieure à 90°.

L'invention a pour but d'améliorer la situation.

Le dispositif rayonnant bi-bande à double polarisation selon l'invention, comprend un premier élément rayonnant fonctionnant dans une première bande de fréquence F1 qui est formé de quatre dipôles disposés en carré et un deuxième élément rayonnant fonctionnant dans une deuxième bande de fréquence F2 qui est formé d'au moins un dipôle disposé au centre du carré des dipôles formant le premier élément rayonnant, chaque dipôle étant alimenté en son centre par un symétriseur. Le premier et le deuxième élément rayonnant sont disposés au dessus d'un réflecteur.

Suivant une disposition avantageuse, les dipôles formant le premier élément rayonnant et les symétriseurs sont réalisés dans une même plaque métallique, chaque symétriseur d'un dipôle étant formé par une ligne à fente en court circuit taillée dans la plaque métallique suivant une direction perpendiculaire à l'axe du dipôle. Le deuxième élément rayonnant est formé par au moins un dipôle disposé à l'intérieur d'une cavité débouchant au centre de la plaque métallique.

Suivant un autre mode de réalisation avantageux de l'invention la plaque métallique et la cavité peuvent être réalisés en une seule pièce, par emboutissage par exemple. Le deuxième élément rayonnant fonctionnant dans la bande de fréquence F2 est ensuite fixé à l'intérieur et au centre de la cavité dont le fond sert de plan de court-circuit électrique à au moins un symétriseur ou balun servant à l'alimentation du deuxième élément rayonnant

Ainsi réalisé le premier élément rayonnant et le deuxième élément rayonnant présentent une interaction électromagnétique très faible. Celle-ci n'est due qu'à la diffraction de bord de la cavité. De la sorte le découplage entre les deux bandes de fréquence est très fort quelle que soit l'orientation relative du ou des dipôles formant le deuxième élément rayonnant à l'intérieur de la cavité, c'est à dire sa polarisation.

D'autres caractéristiques et avantages de l'invention apparaîtront dans la description détaillée ci-après, faite en référence aux dessins annexés, sur lesquels:
- la figure 1 représente un premier mode de réalisation d'un premier dispositif rayonnant à double polarisation pouvant fonctionner dans deux bandes de fréquence différentes selon l'invention,
- la figure 2 représente une vue suivant la coupe AA de la figure 1.
- la figure 3 est une vue en perspective du dispositif représenté aux figures 1 et 2.
- la figure 4 est une variante de réalisation du premier élément rayonnant de la figure 1
- la figure 5 représente un deuxième mode de réalisation d'un dispositif selon l'invention.
- la figure 6 est une vue suivant la coupe AA du dispositif de la figure 5.
- la figure 7 est une vue en perspective du dispositif des figures 5 et 6.
- la figure 8 est une vue partielle en perspective d'un réseau colinéaire formé d'une part d'éléments rayonnants bi-bande et bipolarisés du type décrit à la figure 7 et d'éléments rayonnants monobande et bipolarisés du même type que les éléments rayonnants centraux de la figure 7.

Les dessins contiennent, pour l'essentiel, des éléments de caractère certain. Ils pourront donc non seulement servir à mieux faire comprendre la description, mais aussi contribuer à la définition de l'invention, le cas échéant.

Le dispositif représenté aux figures 1, 2 et 3 où les éléments homologues sont représentés avec les mêmes références, fait apparaître quatre dipôles référencés de 1 à 4 formant un carré, découpés dans une plaque métallique 5 comportant un trou central 6 dans lequel débouche l'extrémité ouverte d'une cavité rayonnante 7. Le côté du carré formé par chaque dipôle a une longueur typique égale à la demi longueur d'onde de l'onde de fréquence F1 rayonnée par les dipôles pour une ouverture à mi-puissance du faisceau voisine de 65 ° dans le plan horizontal.

Il est à noter cependant, que c'est l'écartement (d) entre deux dipôles parallèles de la plaque rayonnante 5 et par conséquent la longueur des côtés du carré formé par les quatre dipôles 1 à 4 qui détermine en grande partie la directivité du diagramme de rayonnement dans le plan horizontal de ces dipôles, c'est à dire l'ouverture à mi-puissance de ce diagramme et que cette ouverture dépend assez peu de la longueur (1) des dipôles. La longueur (1) d'un dipôle détermine son impédance et peut être plus ou moins grande selon l'épaisseur et la largeur du dipôle. Plus cette épaisseur est grande plus courte sera la longueur du dipôle. En d'autres termes le côté (d) du carré est déterminé en fonction de l'ouverture à mi-puissance qui est recherchée et qui peut avoir une valeur différente de 65° et la longueur des dipôles est ajustée pour assurer l'adaptation d'impédance, en général de 50 Ohms, de la paire des dipôles parallèles associés pour former une voie de polarisation à diagramme directif.Suivant un mode de réalisation avantageux les dipôles 1 à 4 et la cavité 7 peuvent être réalisés d'une seule pièce par découpage et emboutissage de la plaque métallique 5.

Chaque dipôle 1 à 4 est alimenté par un symétriseur référencé respectivement de 8 à 11 , de type "balun" formé par une ligne à fente en court circuit taillée dans la plaque métallique 5.

Chaque symétriseur constitue un bras support du dipôle correspondant. Pour ce faire la plaque 5 est formée autour du trou 6 de passage de la cavité 7 par une couronne concentrique 12 comportant sur sa périphérie extérieure et suivant deux directions à angle droit des excroissances ou bras 13 à 16 de formes par exemple, rectangulaire, biseautée ou trapézoïdale, reliant respectivement la couronne 12 aux dipôles 1 à 4. La longueur radiale (h) des bras est de préférence non nulle, par exemple supérieure à 0,05λ1 de façon à éviter le contact direct du bord intérieur des dipôles avec le bord extérieur de la couronne 12 et ainsi minimiser l'interaction entre le courant circulant sur les dipôle et les courants circulant sur la couronne 12. La largeur moyenne (w) des bras est typiquement de 5 à 10 fois la largeur de la ligne à fente qui est par ailleurs très petite devant la longueur d'onde λ1 correspondant à la fréquence F1.

La largeur de la couronne 12 est déterminée pour être suffisante à la fois sur le plan mécanique pour supporter les dipôles et sur le plan radioélectrique pour stabiliser la directivité des diagrammes de rayonnement de la cavité 7 dans la deuxième bande de fréquence F2, en rendant moins fluctuante l'ouverture à mi-puissance des diagrammes de rayonnement en fonction de la fréquence. Cette largeur est de préférence supérieure à 5/100-ième de la longueur d'onde λ2 correspondant à la fréquence F2.

Les dipôles 1 à 4 sont alimentés à leur base, c'est à dire à l'extrémité ouverte des lignes à fente des symétriseurs 8 à 11 au moyen par exemple de câbles coaxiaux référencés respectivement de 17 à 20. Sur la vue en coupe de la figure 2 les dipôles 2 et 4 géométriquement parallèles sur deux côtés opposés du carré sont alimentés à égalité de phase et d'amplitude par deux lignes coaxiales 18 et 20 identiques et un Té d'association 21 pour former une voie de polarisation à diagramme directif, tel un réseau classique de deux dipôles parallèles. Les lignes coaxiales d'alimentation 17, 18, 19, 20 des dipôles sont disposées respectivement le long et sur un côté des symétriseurs 8, 9, 10, 11. La gaine conductrice externe des lignes coaxiales 17 à 20 est en contact électrique avec la base de la première moitié du dipôle qu'elle alimente et avec la plaque 5, et le conducteur central est connecté à la base de l'autre moitié du même dipôle. On obtient ainsi deux voies orthogonales de polarisation dont les diagrammes de rayonnement sont sensiblement identiques. Cependant ce mode d'association n'est pas limitatif, et d'autres modes peuvent être envisagés.

Les symétriseurs des dipôles sont des lignes à fente taillées dans la plaque 5 en forme de méandres. Les méandres de chaque ligne à fente doivent être en nombre suffisant pour que la ligne à fente ait une longueur sensiblement égale au quart de la longueur d'onde de l'onde de fréquence F1 rayonnée par le premier élément rayonnant. Cependant les lignes à fente peuvent revêtir d'autres formes, elles peuvent par exemple comme le montre la figure 4 où les éléments homologues à ceux de la figure 1 portent les mêmes références, être formées par un tronçon circulaire suivi d'un tronçon rectiligne aboutissant à la base d'alimentation d'un dipôle. Le tronçon circulaire peut être n'importe où sur la couronne 12. Cependant pour éviter le couplage entre les ondes de fréquences F1 et F2, il est préférable qu'il ne soit pas près du bord du trou 6 mais plutôt au milieu de la couronne 12.

La cavité métallique 7 peut revêtir une forme cylindrique ou légèrement conique, de section circulaire ou plus généralement polygonale à 2 puissance N cotés égaux avec N=2, 3, 4.... La plaque rayonnante 5 est en contact électrique avec le bord 7a de la cavité.

La cavité 7 est excitée en son centre par un élément rayonnant 23 fonctionnant sur la deuxième fréquence F2. Cet élément rayonnant 23 peut être de type dipôle simple pour le cas d'un fonctionnement en mode de polarisation unique ou de type à dipôles croisés, ou tourniquet communément appelé en anglais "turnstile", pour le cas d'un fonctionnement en mode de polarisations orthogonales, ou tout autre type d'éléments rayonnants adapté à d'autres types de polarisation y compris circulaire. Le fond 7b de la cavité 7 est fermé de façon à ce que le rayonnement de l'élément rayonnant intérieur 23 soit unidirectionnel et directif vers l'avant de la cavité 7.

L'alimentation des dipôles formant l'élément rayonnant 23 s'effectue aux moyens de symétriseurs de type "balun". Sur la vue en coupe de la figure 2 chaque symétriseur est formé par un premier tube conducteur 24 et un deuxième tube conducteur 25 de longueurs sensiblement égales au quart de la longueur d'onde de l'onde de fréquence F2. Les conducteurs 24 et 25 sont en liaison électrique par leurs extrémités respectives avec la base d'alimentation de chaque moitié d'un dipôle de l'élément rayonnant 23 et le fond 7b de la cavité. Le premier tube 24 est traversé le long de son axe longitudinal par un conducteur central 26 dont une extrémité est reliée à la base d'alimentation du demi dipôle opposé à celui auquel il est relié par une de ses extrémités et dont l'autre extrémité peut être reliée au conducteur central d'un connecteur d'alimentation ou éventuellement au conducteur central d'un câble coaxial non représentés. Les tubes 24 et 25 forment ainsi avec le conducteur central 26 une ligne coaxiale transformatrice d'impédance pour le dipôle auquel ils sont reliés.

De façon avantageuse la profondeur de la cavité 7 est proche du quart de la longueur d'onde λ2 de l'onde rayonnée de fréquence F2 de l'élément rayonnant 23 intérieur à la cavité. La hauteur de l'élément rayonnant 23 par rapport au fond 7b de la cavité est également proche du quart de la longueur d'onde λ2 tout en étant inférieure à la profondeur de la cavité 7.

Le diamètre de la cavité 7 peut varier dans de larges proportions, entre par exemple 0,45λ2 et λ2, pour des ouvertures à demi-puissance inférieures à 90° des diagrammes de rayonnement dans les plans diagonaux inclinés de ± 45° par rapport aux plans principaux E et H du dipôle à l'intérieur de la cavité. Toutefois selon le rapport des fréquences F1 /F2 l'écartement nécessaire entre les dipôles 1 à 4 de la plaque rayonnante 5 fonctionnant à la fréquence F1 peut limiter le diamètre maximum de la cavité 7. Par exemple, avec un écartement de 170mm entre deux dipôles parallèles de la plaque rayonnante fonctionnant dans la bande GSM900, un diamètre de 80mm et une profondeur de cavité de 40mm conviennent pour réaliser un diagramme d'ouverture à mi-puissance 65° environ dans la bande GSM1800 ou UMTS.

Comme il apparaît sur les figures 2 et 3 la cavité 7 qui supporte la plaque 5 est fixée sur un réflecteur 24 de dimensions suffisantes pour permettre aux champs électromagnétiques rayonnés à l'arrière des dipôles sur le réflecteur d'être renvoyés sur l'avant. Outre son rôle mécanique, le réflecteur 24 est destiné à rendre unidirectionnel le rayonnement des dipôles de la structure rayonnante. Le réflecteur 24 peut comporter des murets dont le rôle est de rigidifier la structure mais également d'agir sur la directivité des diagrammes rayonnés. La hauteur des dipôles de la plaque rayonnante 5 par rapport au réflecteur 24 peut varier typiquement de λ1/8 à λ1/4 dans la bande de fréquence F1 de longueur d'onde λ1.

Suivant un autre mode de réalisation illustré aux figures 5 à 7 où les éléments homologues à ceux des figures 1 à 4 portent les mêmes références, les dipôles 1 à 4 de la plaque 5 sont en partie surélevés par rapport au plan formé par l'ouverture de la cavité 7, chaque dipôle étant partagé en trois parties, une partie basse respectivement 1b; 2b, 3b, 4b située dans le plan de la plaque 5 et deux parties hautes respectivement 1a, 1c; 2a, 2c; 3a,3c; 4a, 4c situées de part et d'autre de la partie basse. Cette surélévation qui de préférence doit conserver la symétrie géométrique de la structure, peut également se faire en inclinant les parties des dipôles situés au-delà des zones des symétriseurs 8 à 11 correspondants. Diverses autres formes géométriques peuvent être envisagées pour réaliser des dipôles, la seule condition étant le respect de la symétrie de la structure rayonnante, c'est à dire l'identité des dipôles, si non des quatre au moins deux à deux par paires de dipôles parallèles. La symétrie des dipôles par paire signifie que deux dipôles parallèles ont une même longueur totale de façon à ce qu'ils aient la même impédance et que leur rayonnement respectif soit sensiblement le même. Les deux paires de dipôles ne sont pas obligatoirement identiques car chaque paire de dipôles engendre une voie de polarisation indépendante. La symétrie dont il s'agit est une symétrie par rapport au centre (O) du carré formé par les quatre dipôles.

Les structures des éléments rayonnants des figures 1 à 7 sont très simples et permettent de réaliser à moindre coût des structures rayonnantes bi-bande ayant deux voies orthogonales de polarisation dans chaque bande de fréquence, inclinées par exemple, comme le montrent les figures 1 et 5, de ± 45° par rapport à une direction verticale vv'. Les quatre voies ainsi formées sont fortement découplées entre elles de typiquement 30dB, et rayonnent dans chaque bande de fréquence suivant des diagrammes de directivité unidirectionnels ayant des ouvertures à mi-puissance inférieures à 90° dans le plan horizontal, par exemple 65°. Avantageusement il pourra être réalisé des alignements colinéaires d'une pluralité de telles structures rayonnantes pour former des réseaux linéaires verticaux de gain élevé, par exemple 18dBi, bi-bande ayant deux voies de polarisation orthogonales inclinées de ±45° par rapport à une direction verticale vv' dans chaque bande de fréquence.

Le mode de réalisation du réseau montré à la figure 8 comprend d'une part des éléments rayonnants bi-bande et bipolarisés du type décrit à la figure 7 fonctionnant dans les bandes F1 (GSM900) et F2(UMTS et/ou DCS) et d'autre part d'éléments rayonnants mono bande bipolarisés fonctionnant dans la bande F2 du même type que les éléments centraux de la figure 7. Le pas du réseau pour la bande F2 est moitié du pas du réseau pour la bande F1. On peut ainsi construire un réseau hautement directif et à pas régulier, bi-bande et bipolarisé ayant une bonne pureté de polarisation et un fort découplage entre les différentes voies. On notera que tous les éléments rayonnants fonctionnant dans la bande F2 ont sensiblement le même centre de phase du fait de leur identité, celui-ci étant situé sur l'axe central de la cavité, axe perpendiculaire au plan de l'ouverture de la cavité. Cette propriété facilite grandement le pointage électrique (ou Tilt) du faisceau par action sur les déphasages entre éléments rayonnants et permet également un meilleur alignement des phases des éléments rayonnants dans la bande de fréquence pour une plus grande directivité de l'antenne.

Des éléments rayonnants réalisés conformément à ceux de l'invention décrits précédemment et fonctionnant dans les bandes de fréquence GSM1800, GSM 1900 et UMTS ont permi d'obtenir une isolation entre les voies proche de 30dB, avec des rapports d'onde stationnaire par rapport à 50 Ohms pour tous les éléments rayonnants inférieurs à 1,7:1 et des ouvertures à mi-puissance des diagrammes de directivité proches de 65° dans le plan horizontal pour des gains voisins de 9dBi dans les deux bandes de fréquence.

## Revendications

1. Dispositif rayonnant du type comprenant un premier élément rayonnant fonctionnant dans une première bande de fréquence F1, formé de quatre dipôles (1,2,3,4) disposés en carré et un deuxième élément rayonnant (23) fonctionnant dans une deuxième bande de fréquence F2 formé d'au moins un dipôle disposé au centre du carré des dipôles (1, 2, 3, 4) formant le premier élément rayonnant, chaque dipôle étant alimenté en son centre par un symétriseur, l'ensemble des éléments rayonnants étant disposé au dessus d'un réflecteur (24), **caractérisé en ce que** les dipôles (1, 2, 3, 4) formant le premier élément rayonnant et les symétriseurs (8, 9, 10, 11) qui leur sont associés sont réalisés dans une même plaque métallique (5), **en ce que** le symétriseur de chaque dipôle du premier élément rayonnant est formé par une ligne à fente en court circuit, taillée dans la plaque métallique (5) suivant une direction perpendiculaire à l'axe du dipôle, et
**en ce que** le dipôle du deuxième élément rayonnant (23) est disposé à l'intérieur d'une cavité métallique (7) placée au centre de la plaque métallique (5).

2. Dispositif selon la revendication 1, **caractérisé en ce que** la cavité (7) est de forme cylindrique, conique ou de section polygonale à 2 puissance N côtés égaux avec N=2, 3, 4,...etc.

3. Dispositif selon les revendications 1 et 2, **caractérisé en ce que** la cavité est réalisée par emboutissage de la plaque métallique (5).

4. Dispositif selon l'une des revendications 1 à 3, **caractérisé en ce que** les symétriseurs (8, 9,10,11) sont formés par des lignes à fentes en court circuit de longueur sensiblement égale au quart de la longueur d'onde de fonctionnement du premier élément rayonnant.

5. Dispositif selon la revendication 4, **caractérisé en ce que** les lignes à fente (8, 9,10,11) sont en forme de méandres.

6. Dispositif selon la revendication 4, **caractérisé en ce que** les lignes à fente (8, 9, 10, 11) comportent un premier tronçon rectiligne suivi d'un deuxième tronçon circulaire.

7. Dispositif selon l'une des revendications 1 à 6, **caractérisé en ce que** chaque dipôle (1, 2, 3, 4) du premier élément rayonnant est alimenté par un câble coaxial (17, 18, 19, 20), disposé le long du symétriseur qui lui est associé, la gaine conductrice externe dudit câble étant en contact électrique avec une moitié dudit dipôle, et le conducteur central dudit câble étant connecté à la base de l'autre moitié dudit dipôle.

8. Dispositif selon l'une des revendications 1 à 7, **caractérisé en ce que** les dipôles (1, 2, 3, 4) formant le premier élément rayonnant sont en partie surélevés par rapport au plan formé par l'ouverture de la cavité (7).

9. Dispositif selon l'une des revendications 1 à 8, **caractérisé en ce que** la cavité (7) comporte un fond (7b) sur lequel repose le ou les dipôles du deuxième élément rayonnant (23) par l'intermédiaire de tubes support (24, 25).

10. Dispositif selon la revendication 9, **caractérisé en ce que** les tubes support (24, 25) forment à chaque fois une ligne bifilaire de type "Balun" pour l'alimentation d'un dipôle respectif.

11. Dispositif selon la revendication 1, **caractérisé en ce que** le deuxième élément rayonnant (23) est formé de deux dipôles croisés à angle droit.

12. Dispositif selon l'une des revendications 9 et 10, **caractérisé en ce que** la hauteur de l'élément rayonnant (23) par rapport au fond (7b) de la cavité (7) est proche du quart de la longueur d'onde rayonnée par le deuxième élément rayonnant tout en étant inférieure à la profondeur de la cavité (7).

13. Dispositif selon l'une des revendications 1 à 12, **caractérisé en ce que** la profondeur de la cavité (7) est sensiblement égale au quart de la longueur d'onde de l'onde rayonnée par le deuxième élément rayonnant (23).

14. Dispositif selon la revendication 13, **caractérisé en ce que** pour les cavités cylindriques à section circulaire, ou pour les cavités à section polygonale, le diamètre de la cavité (7) ou celui du cercle circonscrit à la section polygonale, est sensiblement compris entre 0,457λ2 et λ2, λ2 désignant la longueur d'onde de l'onde rayonnée par le deuxième élément rayonnant (23).

15. Dispositif selon l'une des revendications 1 à 14, **caractérisé en ce que** le premier élément rayonnant (1, 2, 3, 4) et le deuxième élément rayonnant (23) sont orientés dans l'espace pour rayonner respectivement deux ondes à polarisations orthogonales inclinées de ± 45° par rapport à un axe longitudinal du réflecteur (24).

16. Réseau d'antenne, **caractérisé en ce qu'**il comprend un alignement de plusieurs dispositifs selon l'une des revendications 1 à 15, disposés sur un même réflecteur (24) et de façon à former deux voies de polarisation orthogonales inclinées de ±45° par rapport à la direction dudit alignement.

17. Réseau d'antenne selon la revendication 16, **caractérisé en ce qu'**il comprend en outre une pluralité de deuxièmes éléments rayonnants (23) intercalés dans ledit alignement.

## Claims

1. Radiating device of the type comprising a first radiating element operating in a first frequency band F1 formed by four dipoles (1, 2, 3, 4) arranged in a square and a second radiating element (23) operating in a second frequency band F2 formed by at least one dipole arranged in the centre of the square of dipoles (1, 2, 3, 4) forming the first radiating element, each dipole being supplied at its centre by a balancing unit, all the radiating elements being arranged above a reflector (24),
**characterised in that** the dipoles (1, 2, 3, 4) forming the first radiating element and the balancing units (8, 9,10, 11) associated with them are produced from the same metal plate (5),
**in that** the balancing unit of each dipole of the first radiating element is formed by a short-circuit slot line cut in the metal plate (5) in a direction perpendicular to the axis of the dipole, and
**in that** the dipole of the second radiating element (23) is arranged inside a metal cavity (7) placed in the centre of the metal plate (5).

2. Device according to claim 1, **characterised in that** the cavity (7) is cylindrical, conical or polygonal in section with 2 power N equal sides with N=2, 3, 4, ...etc.

3. Device according to claims 1 and 2, **characterised in that** the cavity is formed by stamping the metal plate (5).

4. Device according to one of claims 1 to 3, **characterised in that** the balancing units (8, 9, 10, 11) are formed by short-circuit slot lines the length of which is substantially equal to a quarter of the operating wavelength of the first radiating element.

5. Device according to claim 4, **characterised in that** the slot lines (8, 9, 10, 11) are meandering in shape.

6. Device according to claim 4, **characterised in that** the slot lines (8, 9, 10, 11) comprise a first straight section followed by a second circular section.

7. Device according to one of claims 1 to 6, **characterised in that** each dipole (1, 2, 3, 4) of the first radiating element is supplied by a coaxial cable (17, 18, 19, 20) arranged along the balancing unit associated with it, the outer conductive sheath of said cable being in electrical contact with a first half of said dipole and the central conductor of said cable being connected to the base of the other half of said dipole.

8. Device according to one of claims 1 to 7, **characterised in that** the dipoles (1, 2, 3, 4) forming the first radiating element are partly raised relative to the plane formed by the opening of the cavity (7).

9. Device according to one of claims 1 to 8, **characterised in that** the cavity (7) comprises a base (7b) on which the dipole(s) of the second radiating element (23) rest(s) via support tubes (24, 25).

10. Device according to claim 9, **characterised in that** the support tubes (24, 25) respectively form a two-wire line of the "balun" type for supplying a respective dipole.

11. Device according to claim 1, **characterised in that** the second radiating element (23) is formed by two dipoles crossing at right angles.

12. Device according to one of claims 9 and 10, **characterised in that** the height of the radiating element (23) relative to the base (7b) of the cavity (7) is approximately one quarter of the wavelength radiated by the second radiating element while being less than the depth of the cavity (7).

13. Device according to one of claims 1 to 12, **characterised in that** the depth of the cavity (7) is substantially equal to one quarter of the wavelength radiated by the second radiating element (23).

14. Device according to claim 13, **characterised in that** for cylindrical cavities of circular section, or for cavities of polygonal section, the diameter of the cavity (7) or that of the circle circumscribed in the polygonal section is substantially between 0.45λ2 and λ2, where λ2 denotes the wavelength of the wave radiated by the second radiating element (23).

15. Device according to one of claims 1 to 14, **characterised in that** the first radiating element (1, 2, 3, 4) and the second radiating element (23) are oriented in space so as to radiate two waves, respectively, with orthogonal polarisations inclined at ± 45° to a longitudinal axis of the balancing unit (24).

16. Antenna network, **characterised in that** it comprises an alignment of a number of devices according to one of claims 1 to 15, arranged on a same reflector (24) so as to form two orthogonal polarisation pathways inclined at ± 45° to the direction of said alignment.

17. Antenna network according to claim 16, **characterized in that** it further comprises a plurality of second radiating elements (23) intercaled in said alignment.

## Patentansprüche

1. Strahlungsvorrichtung vom Typ mit einem ersten Strahlungselement, das in einem ersten Frequenzband F1 arbeitet, gebildet aus vier Dipolen (1, 2, 3, 4), die im Quadrat angeordnet sind, und einem zweiten Strahlungselement (23), das in einem zweiten Frequenzband F2 arbeitet, gebildet aus wenigstens einem Dipol, der im Zentrum des Dipolquadrats (1, 2, 3, 4) angeordnet ist, das das erste Strahlungselement bildet, wobei jeder Dipol in seiner Mitte durch ein Symmetrieglied versorgt wird, wobei die Anordnung der Strahlungselemente oberhalb eines Reflektors (24) angeordnet ist,
**dadurch gekennzeichnet, dass** die Dipole (1, 2, 3, 4), die das erste Strahlungselement bilden und die Symmetrieglieder (8, 9, 10, 11), die ihm zugeordnet sind, in derselben Metallplatte (5) verwirklicht sind,
dass das Symmetrieglied jedes Dipols des ersten Strahlungselements durch eine geschlitzte Kurzschlussleitung gebildet ist, die in die metallische Platte (5) in einer Richtung senkrecht zur Achse des Dipols eingeschnitten ist, und
dass der Dipol des zweiten Strahlungselements (23) im Inneren einer metallischen Vertiefung (7) angeordnet ist, die im Zentrum der Metallplatte (5) angeordnet ist.

2. Vorrichtung nach Anspruch 1, **dadurch gekennzeichnet, dass** die Vertiefung (7) von zylindrischer, konischer Form oder von polygonaler Querschnittsform ist, mit 2 hoch N gleichen Seiten, mit N = 2, 3, 4, ... usw.

3. Vorrichtung nach Anspruch 1 oder 2, **dadurch gekennzeichnet, dass** die Vertiefung durch Tiefziehen der metallischen Platte (5) verwirklicht ist.

4. Vorrichtung nach einem der Ansprüche 1 bis 3, **dadurch gekennzeichnet, dass** die Symmetrieglieder (8, 9, 10, 11) durch geschlitzte Kurzschlussleitungen gebildet sind, mit einer Länge, die im Wesentlichen gleich einem Viertel der Wirkungswellenlänge des ersten Strahlungselements ist.

5. Vorrichtung nach Anspruch 4, **dadurch gekennzeichnet, dass** die geschlitzten Leitungen (8, 9, 10, 11) Meanderform aufweisen.

6. Vorrichtung nach Anspruch 4, **dadurch gekennzeichnet, dass** die geschlitzten Leitungen (8, 9, 10, 11) einen ersten geradlinigen Abschnitt gefolgt von einem zweiten kreisförmigen Abschnitt aufweisen.

7. Vorrichtung nach einem der Ansprüche 1 bis 6, **dadurch gekennzeichnet, dass** jeder Dipol (1, 2, 3, 4) des ersten Strahlungselements durch ein Koaxialkabel (17, 18, 19, 20) versorgt wird, das entlang dem ihm zugeordneten Symmetrieglied angeordnet ist, wobei der äußere Leitungskanal des sogenannten Kabels in elektrischem Kontakt mit einer ersten Hälfte des sogenannten Dipols verbunden ist, und wobei der zentrale Leiter des sogenannten Kabels mit der Basis der anderen Hälfte des gleichen Dipols verbunden ist.

8. Vorrichtung nach einem der Ansprüche 1 bis 7, **dadurch gekennzeichnet, dass** die Dipole (1, 2, 3, 4), die das erste Strahlungselement bilden, teilweise bezüglich, die von der Öffnung der Vertiefung (7) gebildet wird, erhöht sind.

9. Vorrichtung nach einem der Ansprüche 1 bis 8, **dadurch gekennzeichnet, dass** die Vertiefung (7) einen Boden (7b) aufweist, auf dem der Dipol bzw. die Dipole des zweiten Strahlungselements (23) mittels Stützrohren (24, 25) ruht bzw. ruhen.

10. Vorrichtung nach Anspruch 9, **dadurch gekennzeichnet, dass** die Stützrohre (24, 25) je eine zweiadrige Leitung von Typ "Balun" zur Versorgung eines jeweiligen Dipols des zweiten Strahlungselements (23) bilden.

11. Vorrichtung nach Anspruch 1, **dadurch gekennzeichnet, dass** das zweite Strahlungselement (23) aus zwei unter rechtem Winkel gekreuzten Dipolen gebildet ist.

12. Vorrichtung nach Anspruch 9 oder 10, **dadurch gekennzeichnet, dass** die Höhe des Strahlungselements (23) bezüglich des Bodens (7b) der Vertiefung (7) in der Nähe des Viertels der abgestrahlten Wellenlänge durch das zweite Strahlungselement ist, wobei sie geringer als die Tiefe der Vertiefung (7) ist.

13. Vorrichtung nach einem der Ansprüche 1 bis 12, **dadurch gekennzeichnet, dass** die Tiefe der Vertiefung (7) im Wesentlichen gleich dem Viertel der Wellenlänge der durch das zweite Strahlungselement (23) abgestrahlten Welle ist.

14. Vorrichtung nach Anspruch 13, **dadurch gekennzeichnet, dass** für die zylindrischen Vertiefungen mit kreisförmigen Querschnitt, oder für die Vertiefungen mit polygonalem Querschnitt, der Durchmesser der Vertiefung (7) oder jener des Umfangskreises des polygonalen Abschnitts im Wesentlichen zwischen 0,45λ2 und λ2 beträgt, wobei λ2 die Wellenlänge der von dem zweiten Strahlungselement (23) abgestrahlten Welle bezeichnet.

15. Vorrichtung nach einem der Ansprüche 1 bis 14, **dadurch gekennzeichnet, dass** das erste Strahlungselement (1, 2, 3, 4) und das zweite Strahlungselement (23) räumlich ausgerichtet sind, um entsprechend zwei Wellen mit senkrechter Polarisation geneigt um ± 45° bezüglich einer Längsachse des Reflektors (24) abzustrahlen.

16. Antennennetz, **dadurch gekennzeichnet, dass** es mehrere Vorrichtungen nach einem der Ansprüche 1 bis 15 aufweist, die auf einer selben geraden Linie liegen, und die an demselben Reflektor (14) derart angeordnet sind, dass sie zwei senkrechte Polarisationspfade geneigt um ± 45° bezüglich der geraden Linie bilden.

17. Antennennetz nach Anspruch 16, **dadurch gekennzeichnet, dass** es zusätzlich eine Mehrheit von zweiten Strahlungselementen (23) aufweist, die in der Linie von mehreren Vorrichtungen zwischengestellt sind.
